# EUROPÄISCHE PATENTSCHRIFT

(11) **EP 2 180 453 B1**
(45) Veröffentlichungstag und Bekanntmachung des Hinweises auf die Patenterteilung: **23.02.2011**
(21) Anmeldenummer: 08018505.1
(22) Anmeldetag: 22.10.2008
(51) Int. Cl.: G08B 13/12, G08B 13/22, E05G 1/00

(54) **Sicherheitsmaterial mit einem bahnartigen Gewirk**
Safety material with web-like knitted fabric
Matériau de sécurité doté d'un maillage de type bande

(43) Veröffentlichungstag der Anmeldung: 28.04.2010
(73) Patentinhaber: Sefar AG, 9410 Heiden (CH)
(72) Erfinder: Locher, Ivo, 6300 Zug (CH)
(74) Vertreter: Wunderlich, Rainer

(56) Entgegenhaltungen:
- WO-A-93/23648
- WO-A-02/103647
- US-A- 4 234 875
- US-A- 4 867 820
- US-A1- 2006 261 259

## Beschreibung

Die Erfindung betrifft ein Sicherheitsmaterial mit einem bahnartigen Gewirk und darin integrierten, isolierten, elektrisch leitfähigen Drähten gemäß dem Oberbegriff des Anspruchs 1.

Solche Materialien sind bekannt und werden zur Detektion von Einbrüchen, insbesondere in LKW- beziehungsweise Schiffscontainern, verwendet. Weitere Anwendungsmöglichkeiten sind zum Beispiel die Absicherung von wertvollen Produkten, Grundstücken, Zäunen, Lagerhallen, Museen usw. Hierbei kann das Sicherheitsmaterial so dünn gefertigt sein, dass ein Eindringling das Vorhandensein des Sicherheitsmaterials in der Regel nicht bemerkt oder es als Verpackungs- oder Abdeckmaterial ansieht. In einem solchen Fall kann ein lauter oder stiller Alarm in einer Überwachungsstation ausgelöst oder das Eindringen in einer Datenbank vermerkt werden.

Falls das Sicherheitsmaterial an einer beliebigen Stelle durchtrennt wird, werden die darin integrierten haarfeinen Drähte ebenfalls verletzt, was eine angeschlossene Auswerteelektronik detektiert und als Eindringversuch interpretiert.

Aus der US 2006/0261259 A1 ist ein gattungsgemäßes Sicherheitsmaterial zur Auskleidung eines einbruchsicheren Behälters bekannt. Die mäanderförmigen Schlaufen eines Draht- oder Glasfasernetzes sind innerhalb des bahnartigen Grundmaterials angeordnet. Damit das empfindliche Drahtmaterial in den Schlaufenbereichen nicht überbeansprucht wird, können die Schleifen mit relativ großen Radien ausgebildet werden.

Weitere Sicherheitsmaterialien sind etwa aus der EP 0 725 881 B1 oder der US 7,352,284 B2 bekannt.

Gegenstand von WO 02/103647 A1 ist eine Sicherheitskontaktmatte, die zwei gegenüberliegende, beabstandete, leitende Schichten aufweist, welche für ein Schließen eines elektrischen Kontaktes in Berührung zu bringen sind.

WO 93/23648 A1 beschreibt eine Laminatstruktur zum Bau von zu sichernden Behältern oder Räumen, wobei die Laminatstruktur eine Alarmmatte enthält, die aus elektrisch leitfähigen Drähten oder Glasfasern besteht.

Aus US 4,234,875 ist eine Sicherheitsplatte mit integrierten signaltransportierenden Leitern bekannt. Ein Alarm wird ausgelöst, wenn eines der Leiter verändert wird.

US 4,867,820 handelt von der Herstellung eines Laminats, in dem eine optische Faser zwischen zwei Glasplatten aufgenommen wird. Ein durch die optische Faser gesendetes Signal dient zur Überwachung der Integrität des Laminats.

**Aufgabe** der Erfindung ist es, ein Sicherheitsmaterial mit einem bahnartigen Gewirk und darin integrierten Drähten anzugeben, welches kostengünstig und auf einfache Weise herzustellen ist und gleichwohl Beschädigungen des Sicherheitsmaterials zuverlässig detektiert.

Diese Aufgabe wird durch ein Sicherheitsmaterial mit den Merkmalen des Anspruchs 1 gelöst. Bevorzugte Ausgestaltungen sind in den abhängigen Ansprüchen angegeben.

Das erfindungsgemäße Sicherheitsmaterial ist dadurch gekennzeichnet, dass ein erster Draht in Längsrichtung des bahnartigen Gewirks angeordnet ist und dass ein zweiter Draht mäanderförmig über die Breite des bahnartigen Gewirks in dessen Längsrichtung verläuft.

Ein Grundgedanke der Erfindung kann in der Art und Weise, wie das Sicherheitsmaterial von Drähten durchzogen ist, gesehen werden. Hierbei durchläuft ein Draht das bahnartige Gewirk entlang der Breite schlaufenartig, so dass die vom Draht durchlaufene Fläche das Gewirk flächenmäßig abdeckt. Ein weiterer Draht wird an einem Ende des bahnartigen Gewirks mit dem anderen Draht verbunden und von dort entlang der Länge zurückgeführt. Durch Messung der Leitfähigkeit an den beiden verbleibenden freien Enden der Drähte kann somit ein Einbruch, bei dem ein Draht durchtrennt wird, auf einfache Weise detektiert werden. Eine solche Drahtanordnung lässt sich effektiv und wirtschaftlich in einem Gewirk herstellen.

Erfindungsgemäß ist es besonders bevorzugt, dass der erste Draht an einem Rand des Gewirks angeordnet ist. Hierdurch wird vorteilhafterweise erreicht, dass elektrische Anschlüsse, seien es Anschlüsse an eine Messelektronik oder Anschlüsse an den zweiten Draht am Rand des Gewirks durchgeführt werden können. Dies hat den Vorteil, dass Anschlusskabel nicht umständlich mit Umwegen von der seitlichen Mitte des Gewirks zu den Anschlusspunkten geführt werden müssen, sondern direkt und platzsparend angeschlossen werden können.

Grundlegend ist möglich, dass die Drähte zum Schutz vor Beschädigung an zumindest einer Seitenfläche des Gewirks nicht über die Seitenfläche hervorragen. Durch diese Anordnung der Drähte, sei es in der Mitte des Gewirks oder aber an einer Vorder- oder Rückseite des Gewirks, wird vorteilhafterweise erreicht, dass die empfindlichen Drähte vor einer unbeabsichtigten Beschädigung, etwa bei der Installation des Sicherheitsmaterials, bewahrt werden.

Weiterhin ist erfindungsgemäß bevorzugt, dass der Abstand zweier benachbarter Abschnitte des zweiten Drahts zueinander in der Größenordnung von Millimetern ist, insbesondere 2,3 mm beträgt. Der Abstand kann zwischen 1 mm und 20 mm betragen. Hierdurch wird erreicht, dass das Drahtnetz, welches sich in Längsrichtung und über die Breite des bahnartigen Gewirks, insbesondere abschnittsweise oder aber über die gesamte Breite des Gewirks, erstreckt, ein sehr dünnmaschiges Netz mit einem maximalen Abstand in der Größenordnung von Millimetern darstellt. Dadurch ist es für einen Einbrecher nahezu unmöglich, das Sicherheitsmaterial zu durchtrennen, ohne dass dabei auch der mäanderförmig verlaufende zweite Draht beschädigt wird.

In diesem Zusammenhang ist eine weitere besonders vorteilhafte Ausführungsform der Erfindung dadurch gekennzeichnet, dass die Drähte lackisolierte Metalldrähte, insbesondere Kupferdrähte sind, deren Durchmesser in der Größenordnung von einigen 50 Mikrometern, insbesondere 100 bis 150 µm liegen. Durch die Lackisolierung der Metalldrähte wird vorteilhafterweise erreicht, dass im Falle einer Berührung von elektrisch leitenden Gegenständen, z. B. Metallen oder Ähnlichem, keine elektrische Verbindung zwischen unterschiedlichen Drahtabschnitten hergestellt werden kann, was eine angeschlossene Messelektronik, die die Leitfähigkeit oder andere elektrische Eigenschaften der Metalldrähte misst, beeinträchtigen könnte. Kupfer eignet sich hierbei in vorzüglicher Weise, da Kupfer eine äußerst gute Leitfähigkeit besitzt. Durch den geringen Durchmesser der Drähte wird vorteilhafterweise erreicht, dass auch Eindringversuche mit geringem Kraftaufwand einen solchen Draht verletzen beziehungsweise durchtrennen, woraufhin der Eindringversuch detektiert wird.

Erfindungsgemäß ist weiter vorgesehen, dass jeder Draht jeweils ein Verbindungselement zum elektrischen Verbinden der Drähte an eine Messelektronik aufweist. Hierdurch wird vorteilhafterweise erreicht, dass die Drähte in einfacher Weise - durch Verbinden der Verbindungselemente mit den entsprechenden Verbindungselementen einer Messelektronik oder Ähnlichem - an eine Analysevorrichtung angeschlossen werden können. Hierbei wird insbesondere daran gedacht, den Widerstand beziehungsweise die zeitliche Variation der Leitfähigkeit, insbesondere der beiden in Reihe geschalteten Drähte, zu analysieren. Hierdurch kann festgestellt werden, ob die beiden Drähte intakt sind oder bereits durchtrennt wurden. Durch Überwachung mit zeitlicher Variation kann auch ein eventuelles Überbrücken erkannt werden. Durch gepulste Messverfahren ist es auch möglich, zu erkennen, an welcher Stelle entlang der Länge des bahnartigen Gewirks eine Unterbrechung eines Drahts stattgefunden hat, wenn Leitungspaare, wie Zwillingslitzen oder Coaxialkabel, eingesetzt werden. Generell kann die Stelle erkannt werden, wenn entlang der Leitung eine konstante charakteristische Impedenz herrscht. Als ein Gewirk ist insbesondere ein Gebilde anzusehen, welches teilweise ein Gewebe und teilweise ein Gestrick ist.

Hierbei ist weiterhin besonders bevorzugt, dass der erste Draht und der zweite Draht an ihren benachbarten Enden miteinander elektrisch verbunden sind und die beiden anderen Enden der Drähte zur Messung der Leitfähigkeit der verbundenen Drähte mit der Messelektronik verbunden sind. Durch diese Maßnahme wird unter Berücksichtigung, dass die beiden Drähte die ganze Fläche des bahnartigen Gewirks dichtmaschig abdecken, erreicht, dass die komplette Oberfläche des Sicherheitsmaterials überwacht werden kann. So kann jede Verletzung an einer beliebigen Stelle, die größer als eine Masche ist, detektiert werden. Somit ist eine sicherheitsmäßige Überwachung einer beliebigen Fläche, die durch ein bahnartiges Material abgedeckt werden kann, mit einem hohen Sicherheitsstandard möglich.

Eine weitere vorteilhafte Ausführungsform der Erfindung besteht darin, dass die elektrische Verbindung der Drähte mit der Messelektronik durch Löten, Schweißen oder mittels Schneidklemmen erfolgt. Durch diese Verbindetechniken wird vorteilhafterweise eine einfach zu realisierende, billige und zuverlässige elektrische Verbindung zwischen den Drähten erreicht.

Ferner ist hierbei erfindungsgemäß vorgesehen, dass die elektrische Verbindung der Drähte mit der Messelektronik über eine auf dem Gewirk befestigte Leiterplatte erfolgt. Hierbei ist es besonders bevorzugt, dass sich die Verbindung zwischen einem der Drähte und einem Verbindungspunkt auf der Leiterplatte direkt unter der Oberfläche der Leiterplatte befindet. Je nach Geometrie des ersten und zweiten Drahts ist es jedoch auch möglich, dass der Verbindungspunkt zwischen erstem oder zweitem Draht und dem Verbindungspunkt auf der Leiterplatte über einen zusätzlichen Draht verbunden wird. Von dem Verbindungspunkt auf der Leiterplatte führt eine Leiterbahn zu einem weiteren Anschluss, der mit der Messelektronik, zum Beispiel durch ein Kabel, verbunden ist. Besonders vorteilhaft ist hierbei, dass die Leiterplatte zur mechanischen Zugentlastung auch auf dem Gewirk befestigt, insbesondere mechanisch verzahnt oder geklebt, wird. Hierbei kann es abhängig vom Einsatzzweck vorgesehen sein, dass die Leiterplatte flexibel oder steif ausgebildet ist.

Erfindungsgemäß ragen die Mäander des zweiten Drahts in Form von Schlaufen seitlich über das bahnartige Gewirk heraus. Diese Form der Drahtschlaufen ist in der Praxis sehr einfach herzustellen.

In diesem Zusammenhang sind erfindungsgemäß die seitlichen Gewirkkanten und die Drahtschlaufen zum Schutz der Drahtschlaufen in ein Nahtband, insbesondere mit einer Dicke von 250 µm, eingebettet. Da die seitlich aus dem Gewirk herausragende Schlaufenform der Drähte einfach verletzt werden kann, ist ein Schutz der Drähte notwendig. Hierzu wird ein Nahtband, insbesondere ein sogenanntes heiß schmelzendes (hotmelt) Seamtape verwendet. Das längliche Band wird der Länge nach um eine Kante des Gewirks und somit auch entlang der Drahtschlaufen gelegt, dann zu den beiden Seitenflächen des Gewirks hin umgeklappt und mit der klebenden Seite an den jeweiligen Seitenflächen des Gewirks festgedrückt. Bevorzugt wird das Band ohne Umklappen in das Gewirk mit Hitze eingepresst. Möglich ist auch die Verwendung eines einfachen Klebebandes.

Eine weitere vorteilhafte Ausgestaltung des erfindungsgemäßen Sicherheitsmaterials ist dadurch gekennzeichnet, dass das Gewirk zur Durchführung von Leitungen, Durchführungen, Verbindungs- und Befestigungselementen oder Ähnlichem eine Öffnung aufweist, ohne dass an der Stelle der Öffnung Drahtverbindungen unterbrochen werden. Erfindungsgemäß sind hier zwei Möglichkeiten vorgesehen. Bei der ersten Möglichkeit wird auf dem Gewirk über der Öffnung eine Leiterplatte befestigt, welche größer als die Öffnung ist und deren Leiterbahnen die jeweiligen Enden jeder Drahtverbindung miteinander verbinden. Die Leiterplatte muss ebenso über eine Öffnung verfügen, die mindestens so groß ist, dass die verwendete Durchführung hindurchpasst. Hierdurch wird vorteilhafterweise erreicht, dass man durch das Sicherheitsmaterial Durchführungen, wie z.B. Leitungen, Verbindungen und Befestigungselemente durch das Sicherheitsmaterial hindurchführen kann, ohne das engmaschige Drahtnetz dabei zu verletzen. Eine weitere Möglichkeit, eine Öffnung in dem Sicherheitsmaterial anzubringen, besteht darin, einen schmalen Schlitz entlang der Breite des Gewirks entlang der Drahtabschnitte des zweiten Drahts in das Gewirk einzuarbeiten. Falls die beiden Schlitzenden im Gewirk aufeinander zu bewegt werden, entsteht eine schlitzförmige Öffnung im Gewirk, durch die Durchführungen gesteckt werden können. Ferner kann das Gewirk in der Umgebung des Schlitzes durch ein Nahtband, welches an der Schlitzöffnung ebenfalls aufgeschnitten ist, verstärkt werden.

Schließlich ist es erfindungsgemäß bevorzugt, dass das Gewirk in regelmäßigen Abständen in Längsrichtung, insbesondere alle 25 mm, eine Markierlinie in Form eines fehlenden, entlang der Breite verlaufenden Fadens aufweist. Da das Material bahnartig vorliegt, ist es somit in einfacher Weise möglich, bestimmte Längen des Materials abzumessen und abzuschneiden. Da die Markierlinie in Form eines fehlenden Fadens in dem Material verläuft, ist das Material an dieser Stelle ebenfalls leicht zu durchtrennen.

Die Erfindung wird nachfolgend anhand der beiliegenden Figuren von bevorzugten Ausführungsbeispielen weiter beschrieben. Hierbei zeigen:
- Fig. 1: eine schematische Aufsicht einer erfindungsgemäßen Ausfüh- rungsform eines Sicherheitsmaterials;
- Fig. 2: die elektrische Kontaktierung des Sicherheitsmaterials aus Fig. 1;
- Fig. 3: in einer schematischen Seitenansicht die elektrische Kontaktie- rung der Drähte für eine Ausführungsform der Erfindung;
- Fig. 4 und 5: weitere Ausführungsformen mit Öffnungen im Gewirk zur Durch- führung von Leitungen.

Fig. 1 zeigt ein erfindungsgemäßes Sicherheitsmaterial 10 bestehend aus einem bahnartigen Gewirk 12 und darin integrierten, isolierten, elektrisch leitfähigen Drähten 14, 16. Ein erster Draht 14 ist am Rande des Gewirks 12 in Längsrichtung 18 des bahnartigen Gewirks 12 angeordnet. Ein zweiter Draht 16 verläuft über die ganze Breite B des bahnartigen Gewirks 12 mäanderförmig entlang der Längsrichtung 18 des Gewirks 12 und kreuzt so den ersten Draht 14 mehrfach. Die benachbarten parallelen Abschnitte des zweiten Drahts 16 haben jeweils einen Abstand D voneinander. In den Biegungen des mäanderförmigen Verlaufs des zweiten Drahtes 16 entstehen Drahtschlaufen 28, die in Richtung der Breite B des bahnartigen Gewirks 12 über die Kanten des Gewirks 12 hinausragen. Im Gewirk 12 befinden sich ebenfalls in regelmäßigen Abständen in Längsrichtung Markierlinien 30 in Form eines fehlenden über die gesamte Breite des Gewirks 12 verlaufenden Fadens. Das Gewirk 12 selbst kann auf Monofil- oder Multifilfäden, insbesondere aus einem Kunststoff, aufgebaut sein. In Längsrichtung 18 können die Fäden wie der erste Draht 14 als Schussfäden angeordnet sein, während die in Breitenrichtung verlaufenden Fäden und der zweite Draht 16 als Kettfäden angesehen werden können.

Fig. 2 verdeutlicht die elektrischen Verbindungen 36 eines erfindungsgemäßen Sicherheitsmaterials 10 aus Fig. 1. Nachdem das bahnartige Sicherheitsmaterial 10 abgelängt wurde, kann am linken und rechten Ende des Gewirks 12 ein Verlauf des ersten Drahts 14 und zweiten Drahts 16 wie in Fig. 2 abgebildet entstehen. Der erste Draht 14 und der zweite Draht 16 werden im vorliegenden Ausführungsbeispiel am linken Ende durch zwei elektrische Verbindungen 36 miteinander elektrisch leitend verbunden. Am rechten Ende werden die beiden Drähte 14, 16 jeweils über ein Kabel mit einer Messelektronik 20 verbunden. Durch diese Anordnung werden die beiden Drähte 14, 16 sozusagen in Reihe geschaltet und beide Enden dieser Reihenschaltung mit der Messelektronik 20 verbunden. Die Messelektronik 20 misst die elektrische Leitfähigkeit der Reihenschaltung des ersten Drahts 14 und des zweiten Drahts 16 sowie der dazwischen geschalteten Kabel 42. Aufgrund der Anordnung der elektrischen Verbindungen 36 in Fig. 2 ist es nicht möglich die Abschnitte der Drähte 14, 16 links der elektrischen Verbindung 36 auf der linken Seite von Fig. 2 und die Abschnitte der Drähte 14, 16 rechts der elektrischen Verbindung 36 auf der rechten Seite von Fig. 2 zu messen. Um eine möglichst umfassende Einbruchsdetektion zu gewährleisten, ist es somit vorteilhaft, die elektrischen Verbindungen 36 zwischen den Drähten 14, 16 an den äußeren Enden des Gewirks 12 anzubringen. Das Gewirk 12 kann bei der Installation am Rand umgeklappt werden, so dass die Überwachung bis zum Rand gegeben ist.

Fig. 3 verdeutlicht die elektrische Kontaktierung der Drähte 14, 16 des erfindungsgemäßen Sicherheitsmaterials 10 aus Fig. 2. In der Ebene des Gewirks 12 ist hierbei ein Abschnitt des Gewirks 12 in der Nähe der in Fig. 2 rechts abgebildeten elektrischen Verbindung 36 mit einer Leiterplatte 26 zu sehen, die auf dem Gewirk 12 befestigt ist. Die Leiterplatte 26 wird auf einer Seitenfläche des Gewirks 12 so angebracht, dass die Leiterplatte 26 über einem oder zwei Teilabschnitten des zweiten Drahts 16 liegt. Hierdurch können die beiden elektrischen Verbindungen 36, die in Fig. 2 auf der rechten Seite abgebildet sind, direkt mit der Leiterplatte 26, zum Beispiel durch Löten, verbunden werden. Von diesen elektrischen Verbindungen 36 ausgehend werden Kabel 42 zur Messelektronik 20 geführt. Alternativ können alle Drähte und elektrischen Verbindungen an einer Seitenfläche des Gewirks 12 angeordnet sein.

Fig. 4 und Fig. 5 beschreiben zwei Ausführungsformen eines erfindungsgemäßen Sicherheitsmaterials 10, bei denen sich im Gewirk 12 Öffnungen 22, 24 befinden. Fig. 4 zeigt eine Aufsicht eines solchen Sicherheitsmaterials 10, bei dem in das Gewirk 12 ein Loch geschnitten wurde und die durchtrennten Drahtabschnitte durch entsprechende Leiterbahnen 38 einer Leiterplatte 26 ersetzt wurden. Dazu wird auf die im Gewirk 12 befindliche Öffnung 22 eine Leiterplatte 26 befestigt, welche größer als die Öffnung 22 ist. Durch die Öffnung 22 kann zum Beispiel ein Bolzen 32 durch das Gewirk 12 gesteckt werden. Um die Öffnung 22 herum befinden sich oben und unten mehrere Drahtenden 40, die bei der Erstellung der Öffnung 22 entstanden sind. Die Leiterbahnen 38 der Leiterplatte 26 müssen demnach so positioniert sein, dass sie die jeweiligen Drahtenden 40, welche zuvor durch Drahtabschnitte miteinander verbunden waren, unter Umgehung der Öffnung 22 durch jeweils eine elektrische Verbindung 36 miteinander verbinden.

Fig. 5 stellt eine weitere Möglichkeit dar, eine Öffnung in das Sicherheitsmaterial 10 einzuarbeiten. Hierzu wird das Gewirk 12 an der Stelle, an der das Gewirk 12 aufgeschnitten werden soll, zuerst mittels eine Nahtbandes 34 verstärkt und sodann entlang zweier paralleler Drahtabschnitte des zweiten Drahts 16 aufgeschnitten. Falls die beiden Enden des Schnitts gegeneinander geschoben werden, entsteht eine schlitzförmige Öffnung 24, durch die zum Beispiel ein Bolzen 32 geschoben werden kann.

## Patentansprüche

1. Sicherheitsmaterial (10) mit einem bahnartigen Gewirk (12) und darin integrierten, isolierten, elektrisch leitfähigen Drähten (14, 16),
wobei ein erster Draht (14) in Längsrichtung (18) des bahnartigen Gewirks (12) angeordnet ist und
ein zweiter Draht (16) mäanderförmig über die Breite (B) des bahnartigen Gewirks (12) in dessen Längsrichtung verläuft,
**dadurch gekennzeichnet,**
**dass** die Mäander des zweiten Drahts (16) in Form von Drahtschlaufen (28) seitlich über das bahnartige Gewirk (12) herausragen und
**dass** zum Schutz der Drahtschlaufen (28) die seitlichen Gewirkkanten und die Drahtschlaufen (28) in ein Nahtband, insbesondere mit einer Dicke von 250 µm, eingebettet sind.

2. Sicherheitsmaterial nach Anspruch 1,
**dadurch gekennzeichnet,**
**dass** der erste Draht (14) an einem Rand des Gewirks (12) angeordnet ist.

3. Sicherheitsmaterial nach einem der Ansprüche 1 oder 2,
**dadurch gekennzeichnet,**
**dass** der Abstand (D) zweier benachbarter Abschnitte des zweiten Drahts (16) zueinander in der Größenordnung von Millimetern ist, insbesondere 2,3 mm beträgt.

4. Sicherheitsmaterial nach einem der Ansprüche 1 bis 3,
**dadurch gekennzeichnet,**
**dass** die Drähte (14, 16) lackisolierte Metalldrähte, insbesondere Kupferdrähte sind, deren Durchmesser in der Größenordnung von einigen 50 Mikrometern, insbesondere 100 bis 150 µm liegen.

5. Sicherheitsmaterial nach einem der Ansprüche 1 bis 4,
**dadurch gekennzeichnet,**
**dass** jeder Draht (14, 16) jeweils ein Verbindungselement zum elektrischen Verbinden der Drähte an eine Messelektronik (20) aufweist.

6. Sicherheitsmaterial nach einem der Ansprüche 1 bis 5,
**dadurch gekennzeichnet,**
**dass** der erste Draht (14) und der zweite Draht (16) an ihren benachbarten Enden miteinander elektrisch verbunden sind und die beiden anderen Enden der Drähte (14, 16) zur Messung der Leitfähigkeit der verbundenen Drähte (14, 16) mit der Messelektronik (20) verbunden sind.

7. Sicherheitsmaterial nach Anspruch 5 oder 6,
**dadurch gekennzeichnet,**
**dass** die elektrische Verbindung der Drähte (14, 16) mit der Messelektronik (20) durch Löten, Schweißen oder mittels Schneidklemmen erfolgt.

8. Sicherheitsmaterial nach einem der Ansprüche 5 bis 7,
**dadurch gekennzeichnet,**
**dass** die elektrische Verbindung der Drähte (14, 16) mit der Messelektronik (20) über eine auf dem Gewirk (12) befestigte Leiterplatte (26) erfolgt.

9. Sicherheitsmaterial nach Anspruch 8,
**dadurch gekennzeichnet,**
**dass** die Leiterplatte (26) flexibel ist.

10. Sicherheitsmaterial nach einem der Ansprüche 1 bis 9,
**dadurch gekennzeichnet,**
**dass** das Gewirk (12) zur Durchführung von Leitungen, Durchführungen, Verbindungs- und Befestigungselementen oder Ähnlichem eine Öffnung (22) aufweist, ohne dass an der Stelle der Öffnung (22) Drahtverbindungen unterbrochen werden,
wobei auf dem Gewirk über der Öffnung (22) eine Leiterplatte (26) befestigt wird, welche größer als die Öffnung (22) ist und deren Leiterbahnen die jeweiligen Enden jeder Drahtverbindung miteinander verbinden.

11. Sicherheitsmaterial nach einem der Ansprüche 1 bis 9,
**dadurch gekennzeichnet,**
**dass** das Gewirk (12) zur Durchführung von Leitungen, Verbindungselementen oder Ähnlichem eine schlitzförmige Öffnung (24) aufweist, ohne dass an der Stelle der Öffnung (24) Drahtverbindungen unterbrochen werden,
wobei der Schlitz entlang der Abschnitte des zweiten Drahts (16) verläuft und das Gewirk in der Umgebung des Schlitzes durch ein Nahtband verstärkt ist.

12. Sicherheitsmaterial nach einem der Ansprüche 1 bis 11,
**dadurch gekennzeichnet,**
**dass** das Gewirk (12) in regelmäßigen Abständen in Längsrichtung, insbesondere alle 25 mm, eine Markierlinie (30) in Form eines fehlenden, entlang der Breite verlaufenden Fadens aufweist.

## Claims

1. Security material (10) having a web-like fabric (12) and insulated, electrically conductive wires (14, 16) integrated therein,
wherein a first wire (14) is arranged in the longitudinal direction (18) of the web-like fabric (12) and
a second wire (16) extends in a meandering manner across the width (B) of the web-like fabric (12) in the longitudinal direction thereof,
**characterized in that**
the meanders of the second wire (16) protrude laterally in the form of wire loops (28) from the web-like fabric (12) and
for protection of the wire loops (28), the lateral fabric edges and the wire loops (28) are embedded in a seam tape, in particular having a thickness of 250 µm.

2. Security material according to claim 1,
**characterized in that**
the first wire (14) is arranged on a periphery of the fabric (12).

3. Security material according to any one of claims 1 or 2,
**characterized in that**
the spacing (D) of two adjacent sections of the second wire (16) to each other lies in the range of millimeters, in particular 2.3 mm.

4. Security material according to any one of claims 1 to 3,
**characterized in that**
the wires (14, 16) are enamel-insulated metal wires, in particular copper wires, the diameters of which lie in the range of some 50 micrometers, in particular between 100 and 150 µm.

5. Security material according to any one of claims 1 to 4,
**characterized in that**
each wire (14, 16) has a respective connecting element for electrically connecting the wires to measurement electronics (20).

6. Security material according to any one of claims 1 to 5,
**characterized in that**
the first wire (14) and the second wire (16) are electrically connected to each other at their adjacent ends and the two other ends of the wires (14, 16) are connected to the measurement electronics (20) for measuring the conductivity of the connected wires (14, 16).

7. Security material according to claim 5 or 6,
**characterized in that**
the electrical connection of the wires (14, 16) to the measurement electronics (20) is effected through soldering, welding or by means of insulation displacement connectors.

8. Security material according to any one of claims 5 to 7,
**characterized in that**
the electrical connection of the wires (14, 16) to the measurement electronics (20) is effected by way of a printed circuit board (26) fixed on the fabric (12).

9. Security material according to claim 8,
**characterized in that**
the printed circuit board (26) is flexible.

10. Security material according to any one of claims 1 to 9,
**characterized in that**
the fabric (12) has an opening (22) for passing through lines, feed-throughs, connecting and fixing elements or the like, without interrupting wire connections at the place of the opening (22),
whereby on the fabric a printed circuit board (26) is fixed above the opening (22), which is larger than the opening (22) and whose conductor paths connect the respective ends of each wire connection to each other.

11. Security material according to any one of claims 1 to 9,
**characterized in that**
the fabric (12) has a slot-shaped opening (24) for passing through lines, connecting elements or the like, without interrupting wire connections at the place of the opening (24),
whereby the slot extends along the sections of the second wire (16) and the fabric in the vicinity of the slot is reinforced by a seam tape.

12. Security material according to any one of claims 1 to 11,
**characterized in that**
the fabric (12) has at regular intervals in the longitudinal direction, in particular every 25 mm, a marker line (30) in the form of a missing thread that extends along the width.

## Revendications

1. Matériau de sécurité (10) doté d'un maillage (12) de type bande et de fils (14, 16) intégrés dedans, isolés et conducteurs électriques,
dans lequel un premier fil (14) est disposé dans la direction longitudinale (18) du maillage (12) de type bande, et
un deuxième fil (16) s'étend en forme de méandre sur la largeur (B) du maillage (12) de type bande dans la direction longitudinale de celui-ci,
***caractérisé***
***en ce que*** les méandres du deuxième fil (16) sortent latéralement du maillage (12) de type bande sous la forme de boucles (28) de fil et
***en ce que**,* pour protéger les boucles (28) de fil, les bords latéraux du maillage et les boucles (28) de fil sont intégrés dans une bande cousue, en particulier d'une épaisseur de 250 µm.

2. Matériau de sécurité selon la revendication 1, ***caractérisé en ce que*** le premier fil (14) est placé sur un bord du maillage (12).

3. Matériau de sécurité selon l'une quelconque des revendications 1 ou 2, ***caractérisé en ce que*** la distance (D) entre deux sections voisines du deuxième fil (16) est de l'ordre de grandeur de quelques millimètres, et vaut en particulier 2,3 mm.

4. Matériau de sécurité selon l'une quelconque des revendications 1 à 3, ***caractérisé en ce que*** les fils (14, 16) sont des fils métalliques isolés par un vernis, en particulier des fils de cuivre, dont le diamètre est de l'ordre de quelques cinquantaines de microns, et en particulier est compris entre 100 et 150 µm.

5. Matériau de sécurité selon l'une quelconque des revendications 1 à 4, ***caractérisé en ce que*** chaque fil (14, 16) comprend à chaque fois un élément de jonction pour relier électriquement les fils à une électronique (20) de mesure.

6. Matériau de sécurité selon l'une quelconque des revendications 1 à 5, ***caractérisé en ce que*** le premier fil (14) et le deuxième fil (16) sont reliés électriquement l'un à l'autre au niveau de leurs extrémités voisines et les deux autres extrémités des fils (14, 16) sont reliées à l'électronique de mesure (20) pour mesurer la conductivité des fils (14, 16) reliés.

7. Matériau de sécurité selon la revendication 5 ou 6, ***caractérisé en* ce *que*** la jonction électrique des fils (14, 16) avec l'électronique (20) de mesure est effectuée par brasage, soudage ou au moyen de bornes autodénudantes.

8. Matériau de sécurité selon l'une quelconque des revendications 5 à 7, ***caractérisé en ce que*** la jonction électrique des fils (14, 16) avec l'électronique (20) de mesure est effectuée par l'intermédiaire d'un circuit imprimé (26) fixé sur le maillage (12).

9. Matériau de sécurité selon la revendication 8, ***caractérisé en ce que*** le circuit imprimé (26) est souple.

10. Matériau de sécurité selon l'une quelconque des revendications 1 à 9, ***caractérisé en ce que*** le maillage (12) comprend une ouverture (22) pour le passage de lignes, traversées, éléments de jonction et de fixation ou analogues, sans que des jonctions de fil soient interrompues au niveau de l'ouverture (22) ;
dans lequel sur le maillage au-dessus de l'ouverture (22) est fixé un circuit imprimé (26) qui est plus grand que l'ouverture (22) et dont les pistes conductrices relient entre elles les extrémités respectives de chaque jonction de fil.

11. Matériau de sécurité selon l'une quelconque des revendications 1 à 9, ***caractérisé en ce que*** le maillage (12) comprend une ouverture (24) en forme de fente pour le passage de lignes, éléments de jonction ou analogues, sans que des jonctions de fil soient interrompues au niveau de l'ouverture (24) ;
dans lequel la fente s'étend le long des sections du deuxième fil (16) et le maillage est renforcé par une bande cousue au voisinage de la fente.

12. Matériau de sécurité selon l'une quelconque des revendications 1 à 11, ***caractérisé en ce que*** le maillage (12) présente à intervalles réguliers dans la direction longitudinale, en particulier tous les 25 mm, une ligne de repérage (30) sous la forme d'un fil manquant s'étendant dans le sens de la largeur.
